# EUROPÄISCHE PATENTSCHRIFT

(11) **EP 2 473 716 B1**
(45) Veröffentlichungstag und Bekanntmachung des Hinweises auf die Patenterteilung: **07.11.2012**
(21) Anmeldenummer: 10743029.0
(22) Anmeldetag: 30.07.2010
(51) Int. Cl.: F01L 1/047, F01L 13/00

(54) **VORRICHTUNG ZUR NOCKENWELLENVERSTELLUNG EINER BRENNKRAFTMASCHINE**
DEVICE FOR ADJUSTING A CAMSHAFT OF AN INTERNAL COMBUSTION ENGINE
DISPOSITIF DE DÉPHASAGE DE L'ARBRE À CAMES D'UN MOTEUR À COMBUSTION INTERNE

(30) Priorität: 01.09.2009 DE 202009011804 U
(43) Veröffentlichungstag der Anmeldung: 11.07.2012
(73) Patentinhaber: Eto Magnetic GmbH, 78333 Stockach (DE)
(72) Erfinder: SCHIEPP, Thomas, 78606 Seitingen-Oberflacht (DE)
(74) Vertreter: Wagner, Kilian
(86) Internationale Anmeldenummer: PCT/EP2010/004657
(87) Internationale Veröffentlichungsnummer: WO 2011/026545

(56) Entgegenhaltungen:
- DE-A1-102007 037 232
- DE-C1- 19 611 641

## Beschreibung

Die vorliegende Erfindung betrifft eine Vorrichtung zur Nockenwellenverstellung einer Brennkraftmaschine nach dem Oberbegriff des Hauptanspruchs.

Eine derartige Vorrichtung ist aus der PCT/EP 2008/006417 der Anmelderin bekannt und beschreibt, wie ein Betätigungselement (typischerweise ein Stößel od.dgl. Betätigungsstift) durch Zusammenwirken mit einem der Nockenwelle zugeordneten Profil eine axiale, vorbestimmte Verstellung der Nockenwelle bewirken kann. Dies ist insbesondere für solche Anwendungsfälle relevant, bei welchen einem Verbrennungsmotor verschiedene Nockenbahnen umschaltbar zuzuordnen sind.

Aus dem Stand der Technik ist es dabei aus der DE 196 11 641 C1 bekannt, für jede axiale Verschiebeposition der Hubprofilanordnung einen geeignet angetriebenen Stift vorzusehen, welcher dann eine jeweils beabsichtigte Axialverschiebung bewirken kann. Allerdings ist dies konstruktiv aufwändig und benötigt viel Einbauraum am Einsatzort.

Aus der als gattungsbildend herangezogenen PCT/EP 2008/006417 ist es ferner bekannt, das Hubprofil mit einer Mehrzahl von Steuernuten zum Zusammenwirken mit der elektromagnetisch angetriebenen Stößeleinheit so auszubilden, dass die Steuernuten in verschiedene Nutentiefen eindringen und damit durch verschiedene (geeignet einzustellende) Eindringtiefen der Stößeleinheit die Nockenwelle in der jeweils gewünschten Weise betätigen können. Auch aus der DE 10 2007 037 232 A1 ist so eine Vorrichtung bekannt.

Allerdings ist die aus dem gattungsbildenden Stand der Technik bekannte Stößeleinheit samt damit zusammenwirkender elektromagnetischer Stellvorrichtung konstruktiv komplex, denn zur Realisierung der bekannten Nuteneingriffsfunktionalität in zwei Eindringtiefen weist die bekannte Stößeleinheit eine Anordnung bestehend aus einem inneren Stößel (geringren Durchmessers) sowie einem diesen umgebenden Außenstößel größeren Durchmessers auf, welche den jeweiligen Steuernuten sowie der entsprechenden Eindringtiefe zugeordnet sind.

Es ist daher notwendig, das Bewegungsverhalten von Innen- und Außenstößel der bekannten Vorrichtung geeignet konstruktiv und steuerungstechnisch zu realisieren, welches aufwändig und potentiell fehlerträchtig ist.

Aufgabe der vorliegenden Erfindung ist es daher, eine Vorrichtung zur Nockenwellenverstellung nach dem Oberbegriff des Hauptanspruchs im Hinblick auf eine vereinfachte konstruktive Realisierung, damit potentiell erhöhte Betriebssicherheit und Reduktion des benötigten Bauteile- und Montageaufwands zu verbessern.

Die Aufgabe wird durch die Vorrichtung mit den Merkmalen des Hauptanspruchs gelöst; vorteilhafte Weiterbildungen der Erfindung sind in den Unteransprüchen beschrieben.

In erfindungsgemäß vorteilhafter Weise wird das Profilelement mit zwei Steuernuten verschiedener Eindringtiefen betätigt durch eine Stößeleinheit, welche in beiden Eindringtiefen einen konstanten Außendurchmesser am Eingriffsende aufweist. Dies wird erfindungsgemäß dadurch ermöglicht, dass die (bevorzugt und typischerweise als einstückiger, stiftartig-zylindrischer Körper) ausgebildete Stößeleinheit durch einen bi- oder tristabilen Aktuator betätigt wird, welcher entlang der Bewegungsrichtung eine Ankereinheit verschiebt und sowohl für die erste Eindringtiefe (mit dazugehöriger erster stabiler Stellposition) als auch für die zweite Eindringtiefe (mit einer zugehörigen zweiten stabilen Stellposition) jeweilige zuverlässig ansteuerbare Ankerpositionen anbietet. Zusätzlich ist erfindungsgemäß vorgesehen, dass die Ankereinheit gemäß der Erfindung in eine dritte Stellposition verbracht werden kann, welche außerhalb des Eingriffs mit der ersten und der zweiten Steuernut steht.

Damit wird zunächst erfindungsgemäß vorteilhaft die Realisierung der zwei verschiedenen Eindringtiefen mit der Stößeleinheit ermöglicht, die an einem (einzigen) axialen Montageort vorgesehen sein kann und je nach eingestellter Aktivierung für die Stellpositionen entsprechend die Steuernuten (Nutenbahnen) selektiv auswählen und abfahren kann, womit dann bei Drehung des Hubprofilelements die beabsichtigte Axialverstellung (in der jeweils gewünschten bzw. eingestellten Richtung) bewirkt wird.

Dabei ist es einerseits erfindungsgemäß vorgesehen und bevorzugt, die erste und die zweite Steuernuten einander benachbart in einem gemeinsamen und/oder einstückig ausgebildeten Hubprofilelement vorzusehen, wobei diese weiterbildungsgemäß zumindest bereichsweise ineinander übergehen. Auf diese Weise kann dann, in der Art einer Weiche bzw. Verzweigung entlang einer Nutenbahn, durch geeignete Eindringtiefenverstellung in besonders zuverlässiger Weise die Nockenwellenverstellung erfolgen.

Besonders bevorzugt ist dabei die Geometrie der Steuernuten so ausgestaltet, dass eine Axialbewegung in einer ersten Richtung der Nockenwelle mittels einer ersten Steuernut einer ersten Tiefe bewirkt werden kann und ein nachfolgendes Einstellen der Stößeleinheit auf eine zweite Eindringtiefe dann die zweite Steuernut abfährt und die Nockenwelle entgegen der ersten axialen Richtung zurückführt.

Zusätzlich weiterbildungsgemäß ist das System ergänzbar um eine dritte Steuernut, welche dann ein axiales Bewegen (sowie ein jeweiliges axiales Zurück-Bewegen) in eine zweite, der ersten Richtung entgegengesetzten axialen Richtung der Nockenwelle ermöglicht.

In konstruktiv besonders bevorzugter Weise ist die Ankereinheit als Bestandteil der elektromagnetischen Stellvorrichtung realisiert mittels mindestens einer Permanentmagneteinheit, wobei es zum Erreichen einer bi- oder tristabilen Vorrichtung sinnvoll ist, die Ankereinheit mit einem Paar von einander axial gegenüberliegenden, weiterbildungsgemäß scheibenförmigen Magneten auszugestalten.

In weiterbildungsgemäß vorteilhafter Weise können dann die Permanentmagneten dazu benutzt werden, einen stromlos-stabilen Zustand zu ermöglichen (wobei der Begriff "stromlos-stabil" im Rahmen der Erfindung so verstanden werden soll, dass damit eine Stellposition durch die Ankereinheit (sowie der damit verbundenen Stößeleinheit) erreicht und gehalten wird, ohne dass eine Bestromung der Spuleneinheit erforderlich ist).

In konstruktiv besonders eleganter Weise ist es zudem möglich, die elektromagnetische Stellvorrichtung tristabil so auszubilden, dass zwischen zwei, bevorzugt durch ein Haften von jeweiligen Permanentmagneteinheiten an einem stationären Kernbereich bestimmten axialen Endpositionen, in axialer Richtung eine dritte (bevorzugt stabile) Position erreicht wird, nämlich einerseits dadurch, dass durch beiderseitige, einander entgegengesetzt gerichtete Anziehungswirkung von Permanentmagneten ein stabiler Zwischenzustand erreicht wird, ergänzend und/oder alternativ durch eine Wechselstromerregung der Spulenmittel eine (stabile) Mittelposition der Ankereinheit erreicht werden kann, bei welcher keine der Permanentmagneteinheiten an einem stationären Kern haftet, vielmehr dauerhaftes Umpolen durch das Wechselstromsignal diesen (die Tristabilität bewirkenden) Zustand ansteuert.

Im Rahmen weiterer bevorzugter Ausbildungen der Erfindung liegt es, die Stößeleinheit so mit der Ankereinheit zusammenwirken zu lassen, dass durch Wirkung der (bevorzugt stirnseitig) an der Ankereinheit vorgesehenen Permanentmagneten die (weiter bevorzugt einstückige, metallische) Stößeleinheit durch Magnetwirkung lösbar an der Ankereinheit haftet, insoweit größtmögliche Flexibilität in Einsatz und Montage gegeben ist.

Zusätzlich vorteilhaft ist es dann, die Stößeleinheit so zu realisieren, dass diese axial einends, in Richtung auf die Permanentmagneteinheit, günstige magnetische Eigenschaften für das haftende Zusammenwirken mit der Ankereinheit aufweist, anderenends, und zum Eingreifen in das Profilelement bzw. eine jeweilige Steuernut, dort geeignet zäh bzw. verschleißfest materialoptimiert ist.

Im Ergebnis wird durch die vorliegende Erfindung in überraschend einfacher und wirksamer Weise eine Vorrichtung zur Nockenwellenverstellung einer Brennkraftmaschine realisiert, welche konstruktive Einfachheit mit kompaktem Aufbau und hoher Betriebssicherheit kombiniert.

Weitere Vorteile, Merkmale und Einzelheiten der Erfindung ergeben sich aus der nachfolgenden Beschreibung bevorzugter Ausführungsbeispiele sowie anhand der Zeichnungen; diese zeigen in:
- Fig. 1: eine seitliche Ansicht eines Hubprofilelements gemäß einer ersten Ausführungsform der Erfindung mit partiell dargestellten Steuernuten;
- Fig. 2:: eine radiale Abwicklung eines vollständigen Steuernutverlaufs der Vorrichtung gemäß Fig. 1;
- Fig. 3, Fig. 4:: Ansichten zum Verdeutlichen, wie eine Stößeleinheit im Eingreifen in das Hubprofilelement der Fig. 1 eine axiale Bewegung in rechter Richtung erzeugt (wobei die Stößeleinheit in eine erste, verminderte Eindringtiefe angesteuert wird);
- Fig. 5:: eine Darstellung des Hubprofilelements der Fig. 1 in relativ zur Fig. 1 verdrehter Ansicht;
- Fig. 6:: eine Darstellung analog Fig. 2 zum Verdeutlichen eines Stellvorgangs (bzw. Verschiebeweges) entlang einer zweiten Steuernut zum Rückstellen der Nockenwelle aus der durch die Fig. 2 bis 4 verdeutlichten axialen Verschiebeposition;
- Fig. 7,Fig. 8:: Darstellungen analog der Fig. 3, 4 zum Verdeutlichen eines Stößeleingriffs in eine zweite Eindringtiefe (Fig. 7) zum Bewirken der Rückstellposition, wobei, gemäß Fig. 8, durch Wirkung des Nutenbahnverlaufs die Stößeleinheit graduell aus der zweiten Verschiebeposition herausgedrückt wird;
- Fig. 9, Fig. 10:: eine Darstellung der Abwicklung des Nutenverlaufs gemäß Fig. 2, Fig. 6 zum Verdeutlichen eines Stell- (Fig. 9) sowie Rückstell- (Fig. 10) Vorgangs in entgegengesetzter Richtung des Beispiels der Fig. 2, Fig. 6;
- Fig. 11:: eine Perspektivansicht zum Verdeutlichen des konstruktiven Aufbaus der elektromagnetischen Stellvorrichtung um Realisieren eines tristabilen axialen Stellens zwischen den drei Stellpositionen;
- Fig. 12:: eine Detailansicht des Eingriffsendes der elektromagnetischen Stellvorrichtung zum Verdeutlichen, wie eine stiftförmige Stößeleinheit durch Wirkung von stirnseitig an der Ankereinheit vorgesehenen Permanentmagneten an der Ankereinheit der elektromagnetischen Stellvorrichtung lösbar haftet;
- Fig. 13:: eine schematische Schnittansicht zum Verdeutlichen magnetischer Flüsse und Kräfte bei der Realisierung einer mittleren Ankerposition für einen tristabilen Aktuator und
- Fig. 14:: eine Schnittansicht durch eine Steuernut zum Verdeutlichen der Proportionen und der Relativgeometrie für eine erste (flache) und zweite (tiefe) Nutentiefe.

Anhand der Darstellungen in den Fig. 1 bis 4 wird beschrieben, wie die Vorrichtung zur Nockenwellenverstellung gemäß einer ersten bevorzugten Ausführungsform der Erfindung eine Axialbewegung der Nockenwelle in Richtung der Pfeile 10 (d.h. in der Zeichenebene rechts) bewirkt.

Dabei zeigt die Weitenansicht der Fig. 1 (diese ist im Hinblick auf benachbarte weitere Nutenbahnen unvollständig), wie bei einem auf einer (nicht gezeigten) Nockenwelle eines Verbrennungsmotors drehfest montierten Hubprofilelement 12 eine Steuernut 14, welche (vgl. den unteren Bereich der Darstellung der Fig. 1) aus einem gemeinsamen Nutengrund in einen linkseitig verzweigenden Nutverlauf 16 einer ersten, flacheren Tiefe (angedeutet durch die gestrichelte Linie in der Abwicklung der Fig. 2) sowie einen rechtseitigen tieferen Nutenverlauf 18 (durchgehend schwarzer Verlauf in der Abwicklung der Fig. 2) verzweigt. Entsprechend ist es in der Position der Fig. 1 bei angenommener Stößelposition im Nuteneingang 14 möglich, durch geeignete Auswahl (Einstellung) der Stößeltiefe (entsprechend einer jeweiligen Position der den Stößel antreibenden elektromagnetischen Stellvorrichtung) entweder den weiteren Pfad der flacheren Nut 16 bzw. der tieferen Nut 18 zu verfolgen.

Das Ausführungsbeispiel der Fig. 1 bis 4 verdeutlicht, wie durch Verbringen einer Stößeleinheit 17 in eine erste (flachere) Eindringtiefe entsprechend der Nutentiefe der Nut 16 eine Rechtsbewegung entlang des Pfeils 10 durchgeführt wird. Diese Bewegung ist durch die Einzelpfeile 20 in Fig. 2 angedeutet und wird in den Seitenansichten der Fig. 3, 4 (welche entsprechend weitere Rotationspositionen des Hubprofilelements zeigen) verdeutlicht.

Entsprechend entsteht als Ergebnis der fortgesetzten Rotation des (drehfest auf der Nockenwelle sitzenden) Hubprofilelements relativ zu dem in radialer Richtung stationär stehenden Stößel eine axiale Schubbewegung, welche das Hubprofilelement und mithin die Nockenwelle in der in Fig. 4 in Pfeilrichtung 10 gezeigten Weise nach rechts verschiebt.

Die Fig. 5 bis 8 verdeutlichen die axiale Gegenbewegung, womit die Nockenwelle wieder zurück in die Ausgangslage verschoben werden kann: Dieser Pfad ist gezeigt durch einen Steuernutverlauf 22 (durchgezogene schwarze Linie, verdeutlicht den tiefen Nutengrund), wobei dieser angefahren wird von der Stößeleinheit 17, welche in eine zweite Eindringtiefe entsprechend dem Verlauf 22 gebracht wird. Die Pfeilschaar 24 verdeutlicht den Bewegungsablauf, ausgehend von einer anfänglichen, axial verschobenen Position, wobei wiederum die Stößeleinheit 17 in einen vertieften Nutengrund (diesmal aber in der zweiten, tieferen Eindringtiefe) gemäß Bezugszeichen 26 eingreifen würde und auf der vertieften Bahn 22 (entlang der Pfeile 24) verbleibt (über die Radialposition der Fig. 7), bis die Ausgangsposition entsprechend dem Verschiebezustand von Fig. 1, Fig. 2 (vor dem dortigen Verschieben) erreicht wird.

Analog zu diesem Hin- und Herschieben in einer ersten axialen Verschieberichtung verdeutlicht lediglich exemplarisch die weitere Darstellung der Figuren 9, 10 das Hin- und Herschieben in der entgegengesetzten axialen Richtung: So würde etwa, ausgehend von der mittigen Stellung, nunmehr durch Verbringen der Stößeleinheit 17 in die tiefe (zweite) Eindringposition der Verfahrweg entlang der Nut 18 erfolgen (Pfeilschaar 28), mit dem Ergebnis, dass eine (in der Figurenebene) Linksbewegung angesteuert wird. Das Zurückführen aus dieser Verstellposition zurück in die Mittelposition (Figur 10) erfolgt dann mittels einer Nut 30 der ersten Tiefe (gestrichelte Linie bzw. Pfeilschaar 32) wobei hier die Stößeleinheit 17 wiederum mit verminderter Eindringtiefe eingreift.

Auf diese Weise lässt sich durch Bewegung einer stiftartig-zylindrischen Stößeleinheit 17 mit lediglich einem (bevorzugt konstanten) Außendurchmesser im Eingriffsbereich in die Nuten dieselbe (vergleichsweise komplexe) Axialbewegung einer Nockenwelle induzieren, wie es beim Stand der Technik durch eine Axialanordnung aus Außen- und Innenstößel (oder einer Mehrzahl axial benachbarter Stößel) möglich gewesen ist.

Anhand der Figuren 11 bis 13 wird ein Ausführungsbeispiel erläutert, wie eine elektromagnetische Stellvorrichtung zum Verbringen der Stößeleinheit 17 in die jeweiligen Stellpositionen realisiert werden kann. Gezeigt ist in der Perspektivdarstellung eine Gehäuseanordnung bestehend aus zwei ineinander verschachtelten U-förmigen Bügeln 40, 42, welche in ihrem jeweiligen Verbindungsbereich einen Durchbruch 44 anbieten, durch welchen eine Ankereinheit 46 geführt ist. Die Ankereinheit 46 weist beidends eines zentralen langgestreckt-zylindrischen Mittelabschnitts 48 eine Permanentmagnetanordnung 50 auf, welche (beidends) einen scheibenförmigen Permanentmagneten trägt und eine Außenfläche (Aufsatzfläche) 52 anbietet, auf welcher dann die Stößeleinheit 17 (gehalten durch Permanentmagnetwirkung) lösbar aufsitzt.

Durch geeignete Ansteuerung einer stationären Spuleneinheit 54 wird die Ankereinheit zwischen jeweiligen axialen Endpositionen bewegt, wobei diese Endpositionen durch einen Anschlag (und permanentmagnetischen Haftzustand eines jeweiligen Permanentmagneten) bestimmt sind. Zum Erreichen einer erfindungsgemäß vorteilhaften Tristabilität ist zudem vorgesehen, dass durch geeignete impulsförmige Ansteuerung der Spuleneinheit 54 die Ankereinheit in eine axiale Mittelposition verbracht wird, bei welcher keine der Permanentmagneteinheiten 50 an einem Gehäuseboden bzw. einem magnetisch wirksamen Kern anhaftet und so eine stabile Mittelposition einnimmt. Zusätzlich weiterbildungsgemäß vorteilhaft ist es, diese Mittelstellung der Tristabilität durch geeignete Wechselstromansteuerung der Permanentmagnetmittel zu induzieren. Die Fig. 13 verdeutlicht entsprechende Verläufe des magnetischen Flusses für die tristabile Mittenposition. Verdeutlicht ist, wie (über entsprechende Flussleitelemente und geometrische Gestaltung des Kerns) ein jeweiliger magnetischer Fluss der Permanentmagneten 50 durch den Kern geschlossen wird, so dass, entsprechend den beiden, aufeinander gerichteten Kraftpfeilen 58, ein stabiler Mittenzustand (lediglich bewirkt durch die jeweils eine Anziehungskraft auf den Kernbereich ausübenden Permanentmagneten) entsteht und eine stabile Mittelposition der Ankereinheit bewirkt. Durch impulsförmiges Bestromen der Spuleneinheit 54 kann die Ankereinheit in diese Position verbracht und aus dieser in eine der beiden Endlagen geschaltet werden; ergänzend sorgt die erwähnte Wechselstromansteuerung der Spuleneinheit für eine derartige Mittenposition.

Die Fig. 14 verdeutlicht, insoweit die Seitenansichten bzw. abgerollten Ansichten der Hubprofilelemente gemäß Fig. 1 bis 10 ergänzend, eine mögliche Nutengeometrie mit einem Nutenquerschnitt einer ersten Steuernut einer ersten Eindringtiefe 60 (gestrichelte Linie), im Vergleich zu der Nutentiefe bzw. Nutengeometrie einer zweiten Steuernut einer relativ tieferen Nutentiefe. Diese Darstellung ist, wie auch die schematischen Darstellungen der Fig. 1 bis 10, rein schematisch und nicht beschränkend, vielmehr wären die Geometrien, Nutenverläufe und weitere, im Rahmen des fachmännischen Könnens liegende Ausgestaltungen einem jeweiligen Anwendungszweck geeignet anzupassen.

## Patentansprüche

1. Vorrichtung zur Nockenwellenverstellung einer Brennkraftmaschine mit einem auf oder an einer axial verschieblich gelagerten Nockenwelle drehfest vorgesehenen, eine Steuernut anbietenden Hubprofilelement (12) und einer Steuereinheit zum Bewirken einer vorbestimmten Axialverschiebung der Nockenwelle, wobei die Steuereinheit eine bevorzugt radial zur Nockenwelle entlang einer Bewegungsrichtung bewegliche, zum steuerbaren Eingreifen in das Hubprofilelement ausgebildete Stößeleinheit (17) aufweist,
und wobei
das Hubprofilelement eine erste Steuernut (16) ausbildet, welche zum Zusammenwirken mit der Stößeleinheit in einer ersten Eindringtiefe zum Beschreiben einer ersten Axialbewegung der Nockenwelle ausgebildet ist und
das Hubprofilelement eine zweite Steuernut (18, 22) ausbildet, welche zum Zusammenwirken mit der Stößeleinheit in einer zweiten, von der ersten Eindringtiefe verschiedenen Eindringtiefe zum Beschreiben einer zweiten, von der ersten Axialbewegung verschiedenen zweiten Axialbewegung der Nockenwelle ausgebildet ist,
**dadurch gekennzeichnet, dass** die Stößeleinheit (17) in der ersten Eindringtiefe und in der zweiten Eindringtiefe einen konstanten Außendurchmesser am Eingriffsende aufweist und entlang der Bewegungsrichtung von einer elektromagnetischen Stellvorrichtung angetrieben wird, die eine erste stabile Stellposition für die erste Eindringtiefe, eine zweite stabile Stellposition für die zweite Eindringtiefe und eine dritte Stellposition für einen Nicht-Eingriffszustand der Stößeleinheit in die erste und zweite Steuernut ansteuerbar anbietet.

2. Vorrichtung nach Anspruch 1, **dadurch gekennzeichnet, dass** die Stößeleinheit (17) als einstückiger Körper mit konstantem Außendurchmesser ausgebildet ist.

3. Vorrichtung nach Anspruch 1 oder 2, **dadurch gekennzeichnet, dass** die erste und die zweite Steuernut einander benachbart in einem gemeinsamen und/oder einstückig ausgebildeten Hubprofilelement (12) vorgesehen sind.

4. Vorrichtung nach einem der Ansprüche 1 bis 3, **dadurch gekennzeichnet, dass** die erste und die zweite Steuernut im Hubprofilelement zumindest bereichsweise ineinander übergehen.

5. Vorrichtung nach einem der Ansprüche 1 bis 4, **dadurch gekennzeichnet, dass** die Stößeleinheit stiftförmig und zylindrisch ausgebildet ist.

6. Vorrichtung nach einem der Ansprüche 1 bis 5, **dadurch gekennzeichnet, dass** die erste und die zweite Steuernut so ausgebildet sind, dass durch Wirkung der die Stößeleinheit ansteuernden Steuereinheit die Nockenwelle mittels der ersten Axialbewegung sowie der zweiten Axialbewegung aus einer Ausgangsstellung in eine erste axial verschobene Stellung und zurück in die Ausgangsstellung verstellt werden kann.

7. Vorrichtung nach Anspruch 6, **dadurch gekennzeichnet, dass** das Hubprofilelement eine dritte Steuernut benachbart und/oder teilweise überlappend mit der ersten und der zweiten Steuernut aufweist und die dritte Steuernut eine dritte Axialbewegung der Nockenwelle beschreibt, wobei die dritte Steuernut so ausgebildet und/oder eingerichtet ist, dass durch Wirkung der die Stößeleinheit ansteuernden Steuereinheit die Nockenwelle aus der Ausgangsstellung oder der ersten axial verschobenen Stellung in eine zweite axial verschobene Stellung, welche verschieden von der Ausgangsstellung und der ersten axial verschobenen Stellung ist, bewegt werden kann.

8. Vorrichtung nach Anspruch 7, **dadurch gekennzeichnet, dass** die erste, zweite und dritte Steuernut so ausgebildet ist, dass die Nockenwelle durch Wirkung der die Stößeleinheit einsteuernden Steuereinheit beliebig zwischen drei voneinander verschiedenen axialen Verschiebepositionen verstellt werden kann.

9. Vorrichtung nach einem der Ansprüche 1 bis 8, **dadurch gekennzeichnet, dass** die elektromagnetische Stellvorrichtung eine relativ zu einer stationären Spuleneinheit und als Reaktion auf eine Bestromung derselben entlang einer Bewegungslängsachse zwischen mindestens zwei Stellpositionen bewegbare Ankereinheit (46) aufweist, die endseitig Eingriffsmittel zum Zusammenwirken mit der Stößeleinheit aufweist, wobei die mindestens zwei Stellpositionen stromlos stabile Stellpositionen sind.

10. Vorrichtung nach Anspruch 9, **dadurch gekennzeichnet, dass** die elektromagnetische Stellvorrichtung zum Verbringen der Ankereinheit in eine dritte Stellposition ausgebildet ist, wobei die dritte Stellposition entlang der Richtung der Bewegungslängsachse zwischen der ersten und der zweiten Stellposition liegt.

11. Vorrichtung nach Anspruch 9 oder 10, **dadurch gekennzeichnet, dass** die Ankereinheit Permanentmagnetmittel (50) in Form von mindestens einem, bevorzugt zwei Permanentmagneten aufweist, welche zum Zusammenwirken mit einem stationären Kernbereich und zum Bewirken und/oder Halten mindestens einer der stromlos stabilen Stellpositionen ausgebildet sind.

12. Vorrichtung nach einem der Ansprüche 9 bis 11, **dadurch gekennzeichnet, dass** die Stößeleinheit (17) mittels Permanentmagnetwirkung lösbar an der Ankereinheit (46) befestigt ist.

13. Vorrichtung nach einem der Ansprüche 1 bis 12, **dadurch gekennzeichnet, dass** die Stößeleinheit entlang der Bewegungsrichtung unlösbar verbundene Materialien verschiedener festigkeits- und/oder magnetischer Eigenschaften aufweist.

14. Vorrichtung nach einem der Ansprüche 1 bis 13, **dadurch gekennzeichnet, dass** die elektromagnetische Stellvorrichtung ein Gehäuse aufweist, welches als Paar von ineinander und/oder gegeneinander verschachtelt vorgesehener, bügelförmiger Gehäuseelemente (40, 42) ausgebildet ist, durch welche sich axial eine die Stößeleinheit antreibende Ankereinheit (46) erstreckt.

## Claims

1. Device for adjusting the camshaft of an internal combustion engine, comprising a lift profile element (12) which is provided on or against an axially displaceably mounted camshaft for rotation therewith and which provides a control groove, and comprising a control unit for producing a predetermined axial movement of the camshaft, the control unit having a tappet unit (17) which is preferably movable radially with respect to the camshaft in a movement direction and which is designed to engage in the lift profile element in a controllable manner, and the lift profile element forming a first control groove (16) which is designed to interact with the tappet unit at a first penetration depth so as to describe a first axial movement of the camshaft, and the lift profile element forming a second control groove (18, 22) which is designed to interact with the tappet unit at a second penetration depth, which differs from the first penetration depth, so as to describe a second axial movement, which differs from the first axial movement, of the camshaft, **characterised in that** the tappet unit (17) has a constant outer diameter at the engagement end at the first penetration depth and at the second penetration depth, and is driven in the movement direction by an electromagnetic adjusting device which provides, in a controllable manner, a first stable adjusting position for the first penetration depth, a second stable adjusting position for the second penetration depth and a third adjusting position for a state in which the tappet unit does not engage in the first and second control groove.

2. Device according to claim 1, **characterised in that** the tappet unit (17) is formed as a body in one piece, having a constant outer diameter.

3. Device according to either claim 1 or claim 2, **characterised in that** the first and the second control groove are provided adjacent to each other in a common lift profile element (12) and/or a lift profile element (12) formed in one piece.

4. Device according to any of claims 1 to 3, **characterised in that** the first and the second control groove in the lift profile element merge, at least in regions.

5. Device according to any of claims 1 to 4, **characterised in that** the tappet unit is pin-shaped and cylindrical.

6. Device according to any of claims 1 to 5, **characterised in that** the first and the second control groove are formed such that owing to the action of the control unit which controls the tappet unit, the camshaft can be adjusted by means of the first axial movement and the second axial movement from an initial position into a first axially displaced position and back into the initial position.

7. Device according to claim 6, **characterised in that** the lift profile element has a third control groove adjacent to and/or overlapping in part with the first and the second control groove, and the third control groove describes a third axial movement of the camshaft, the third control groove being formed and/or arranged such that owing to the action of the control unit which controls the tappet unit, the camshaft can be moved from the initial position or from the first axially displaced position into a second axially displaced position, which is different from the initial position and the first axially displaced position.

8. Device according to claim 7, **characterised in that** the first, second and third control grooves are formed such that owing to the action of the control unit which regulates the tappet unit, the camshaft can be adjusted as desired between three axial displacement positions which are different from one another.

9. Device according to any of claims 1 to 8, **characterised in that** the electromagnetic adjusting device has an armature unit (46) which is movable relative to a stationary coil unit and as a reaction to a supply of current thereof along a longitudinal movement axis between at least two adjusting positions, and which has engagement means on the end for interaction with the tappet unit, the at least two adjusting positions being adjusting positions which are stable without current.

10. Device according to claim 9, **characterised in that** the electromagnetic adjusting device is formed to bring the armature unit into a third adjusting position, the third adjusting position being located in the direction of the longitudinal movement axis between the first and the second adjusting position.

11. Device according to either claim 9 or claim 10, **characterised in that** the armature unit has permanent magnet means (50) in the form of at least one, preferably two, permanent magnets, which are formed to interact with a stationary core region and to produce and/or hold at least one of the adjusting positions which are stable without current.

12. Device according to any of claims 9 to 11, **characterised in that** the tappet unit (17) is fastened detachably to the armature unit (46) by means of the permanent magnet effect.

13. Device according to any of claims 1 to 12, **characterised in that** in the movement direction, the tappet unit comprises connected materials which are not detachable and have different strength and/or magnetic characteristics.

14. Device according to any of claims 1 to 13, **characterised in that** the electromagnetic adjusting device has a housing which is formed as a pair of bracket-shaped housing elements (40, 42) provided nested into each other and/or against each other, through which an armature unit (46), driving the tappet unit, extends axially.

## Revendications

1. Dispositif de déphasage de l'arbre à cames d'un moteur à combustion interne doté d'un élément profilé de moyeu (12) prévu de manière solidaire en rotation sur ou contre un arbre à cames monté de manière déplaçable axialement, et présentant une rainure de commande, et d'une unité de commande pour effectuer un déplacement axial prédéterminé de l'arbre à cames, l'unité de commande présentant une unité de poussoir (17) mobile de préférence radialement par rapport à l'arbre à cames le long d'une direction de déplacement, pour venir en prise de manière commandable dans l'élément profilé de moyeu,
et dans lequel
l'élément profilé de moyeu constitue une première rainure de commande (16) qui est réalisée pour coopérer avec l'unité de poussoir à une première profondeur de pénétration pour décrire un premier mouvement axial de l'arbre à cames, et
l'élément profilé de moyeu constitue une deuxième rainure de commande (18, 22) qui est réalisée pour coopérer avec l'unité de poussoir à une deuxième profondeur de pénétration différente de la première profondeur de pénétration pour décrire un deuxième mouvement axial de l'arbre à cames différent du premier mouvement axial,
**caractérisé en ce que** l'unité de poussoir (17) présente, à la première profondeur de pénétration et à la deuxième profondeur de pénétration, un diamètre extérieur constant à l'extrémité d'engagement, et est entraînée le long de la direction de mouvement par un dispositif de réglage électromagnétique qui fournit, de manière commandable, une première position de réglage stable pour la première profondeur de pénétration, une deuxième position de réglage stable pour la deuxième profondeur de pénétration et une troisième position de réglage pour un état de non engagement de l'unité de poussoir dans la première et la deuxième rainure de commande.

2. Dispositif selon la revendication 1, **caractérisé en ce que** l'unité de poussoir (17) est réalisée sous la forme d'un corps d'une seule pièce de diamètre extérieur constant.

3. Dispositif selon la revendication 1 ou 2, **caractérisé en ce que** la première et la deuxième rainure de commande sont prévues de manière adjacente l'une à l'autre dans un élément profilé de moyeu commun et/ou réalisé d'une seule pièce (12) .

4. Dispositif selon l'une quelconque des revendications 1 à 3, **caractérisé en ce que** la première et la deuxième rainure de commande dans l'élément profilé de moyeu se prolongent l'une dans l'autre au moins en partie.

5. Dispositif selon l'une quelconque des revendications 1 à 4, **caractérisé en ce que** l'unité de poussoir est réalisée sous forme de goupille et sous forme cylindrique.

6. Dispositif selon l'une quelconque des revendications 1 à 5, **caractérisé en ce que** la première et la deuxième rainure de commande sont réalisées de telle sorte que sous l'action de l'unité de commande commandant l'unité de poussoir, l'arbre à cames puisse être déplacé au moyen du premier mouvement axial ainsi que du deuxième mouvement axial depuis une position de départ dans une première position déplacée axialement et de retour dans la position de départ.

7. Dispositif selon la revendication 6, **caractérisé en ce que** l'élément profilé de moyeu présente une troisième rainure de commande adjacente à et/ou chevauchant partiellement la première et la deuxième rainure de commande et la troisième rainure de commande décrit un troisième mouvement axial de l'arbre à cames, la troisième rainure de commande étant réalisée et/ou prévue de telle sorte que sous l'action de l'unité de commande commandant l'unité de poussoir, l'arbre à cames puisse être déplacé de la position de départ ou de la première position déplacée axialement dans une deuxième position déplacée axialement, qui est différente de la position de départ et de la première position déplacée axialement.

8. Dispositif selon la revendication 7, **caractérisé en ce que** les première, deuxième et troisième rainures de commande sont réalisées de telle sorte que l'arbre à cames puisse être déplacé sous l'action de l'unité de commande commandant l'unité de poussoir de manière quelconque entre trois positions de déplacement axiales différentes les unes des autres.

9. Dispositif selon l'une quelconque des revendications 1 à 8, **caractérisé en ce que** le dispositif de réglage électromagnétique présente une unité d'armature (46) déplaçable par rapport à une unité de bobine stationnaire et en réaction à une alimentation en courant de celle-ci le long d'un axe longitudinal de mouvement entre au moins deux positions de réglage, laquelle unité d'armature présente du côté de l'extrémité des moyens d'engagement pour coopérer avec l'unité de poussoir, les au moins deux positions de réglage étant des positions de réglage stables sans alimentation en courant.

10. Dispositif selon la revendication 9, **caractérisé en ce que** le dispositif de réglage électromagnétique est réalisé pour amener l'unité d'armature dans une troisième position de réglage, la troisième position de réglage se situant le long de la direction de l'axe longitudinal de mouvement entre la première et la deuxième position de réglage.

11. Dispositif selon la revendication 9 ou 10, **caractérisé en ce que** l'unité d'armature présente des moyens d'aimant permanent (50) sous la forme d'au moins un, et de préférence de deux aimants permanents, qui sont réalisés pour coopérer avec une région de noyau stationnaire et pour provoquer et/ou maintenir au moins l'une des positions de réglage stables sans alimentation en courant.

12. Dispositif selon l'une quelconque des revendications 9 à 11, **caractérisé en ce que** l'unité de poussoir (17) est fixée de manière détachable à l'unité d'armature (46) au moyen de l'action d'un aimant permanent.

13. Dispositif selon l'une quelconque des revendications 1 à 12, **caractérisé en ce que** l'unité de poussoir présente le long de la direction de mouvement des matériaux connectés de manière non détachable ayant des propriétés de solidité et/ou magnétiques différentes.

14. Dispositif selon l'une quelconque des revendications 1 à 13, **caractérisé en ce que** le dispositif de réglage électromagnétique présente un boîtier qui est réalisé sous la forme d'éléments de boîtier (40, 42) en forme d'étriers, prévus de manière emboîtée les un dans les autres et/ou les uns contre les autres, à travers lesquels s'étend axialement une unité d'armature (46) entraînant l'unité de poussoir.
